# EUROPÄISCHE PATENTSCHRIFT

(11) **EP 0 197 522 B1**
(45) Veröffentlichungstag und Bekanntmachung des Hinweises auf die Patenterteilung: **02.05.1990**
(21) Anmeldenummer: 86104617.5
(22) Anmeldetag: 04.04.1986
(51) Int. Cl.: A47G 1/06

(54) **Bilderrahmen mit einer Informationstafel**
Picture frame with an information panel
Cadre avec un panneau d'information

(30) Priorität: 06.04.1985 DE 8510253 U; 06.04.1985 DE 8510254 U
(43) Veröffentlichungstag der Anmeldung: 15.10.1986
(73) Patentinhaber: Altensell, Siegfried, D-4715 Ascheberg (DE)
(72) Erfinder: Altensell, Siegfried, D-4715 Ascheberg (DE)
(74) Vertreter: Schulze Horn, Stefan, Dipl.-Ing. M.Sc.

(56) Entgegenhaltungen:
- CH-A- 285 431
- DE-B- 1 107 908
- FR-A- 362 652
- FR-A- 2 279 128
- US-A- 2 649 799
- US-A- 3 546 802
- US-A- 3 557 480

## Beschreibung

Die Erfindung betrifft einen Bilderrahmen mit einer Informationstafel, welche Informationen für einen Bildbetrachter zu dem vom Rahmen eingefaßten Bild trägt, wobei die Informationstafel einen Teil des Bilderrahmens bildet und die Teile des Rahmens derart verschwenkbar miteinander verbunden sind, daß in verschwenktem Zustand eine im Rahmen verdeckt angeordnete Fläche der Informationstafel sichtbar zum Bildbetrachter hin gerichtet ist.

Aus der US-A-3 546 802 ist ein Bilderrahmen der genannten Art bekannt. Bei diesem Bilderrahmen besitzt eine Rückenplatte mehrere Durchbrechungen, wobei in eine davon ein Niet einsteckbar ist, mit dem ein über den Rahmen nach außen vorragender flacher Ausleger lösbar befestigt werden kann. Dieser Ausleger trägt an seinem nietabgewandten Ende eine Informationstafel, die zusammen mit dem Ausleger durch Verdrehen um das Niet in der Ebene des Rahmens vollständig hinter diesen verschwenkt werden kann. Als nach teilig ist hier anzusehen, daß die Informationstafel vom Bildbetrachter bei an der Wand hängendem Bilderrahmen nicht ohne ein Abnehmen des Rahmens von der Wand in die sichtbare Stellung bringbar ist.

Ein weiterer Bilderrahmen der oben angegebenen Art ist aus der FR-A-362 652 bekannt. Dieser Bilderrahmen besitzt zwei als Hohlzylinder ausgebildete seitliche Rahmenleisten, die zur Seite hin jeweils einen in Längsrichtung verlaufenden Schlitz aufweisen. Im Inneren der Hohlzylinder ist jeweils in dessen Längsrichtung eine Wickelachse drehbar gelagert, auf welcher eine Papier- oder Gewebebahn als Informationsträger aufgerollt ist. Mittels seitlich vorstehender Ösen sind diese Informationsträger von Hand aus dem Hohlzylinder herausziehbar und damit in einen sichtbaren Zustand bringbar. Das Aufrollen erfolgt durch Rückholfedern, die an der Wickelachse angreifen. Bei diesem Bilderrahmen wird als nachteilig angesehen, daß die Information nur sichtbar ist, solange der Informationsträger von Hand in seiner ausgezogenen Stellung gehalten wird. Zur Ermöglichung einer entsprechenden Handhabung weist der Rahmen einen Handgriff auf; außerdem ist dieser Rahmen dafür vorgesehen, auf Tischen ausgelegt zu werden und Speisekarten oder Veranstaltungsprogramme aufzunehmen. Eine Verwendung als an der Wand hängender Bilderrahmen ist nicht vorgesehen.

Aus der US A 2 649 799 ist ebenfalls ein Bilderrahmen der ein gangs genannten Art entnehmbar. Dieser Bilderrahmen ist zugleich als Fotoalbum ausgebildet, wozu der Rahmen in einen vorderen und einen hinteren Rahmenteil geteilt ist. Der vordere Rahmenteil dient als Bildhalter und beide Rahmenteile gemeinsam schließen einen Hohlraum ein. Entlang einer Seitenkante sind die Rahmenteile gelenkig verbunden und somit wie zwei Buchdeckel aufklappbar. Im hohlen Inneren können Fotos oder Informationstafeln untergebracht werden. Als nachteilig wird hier angesehen, daß entweder das vom Rahmen gehaltene Bild oder eine im Rahmen untergebrachte Informationstafel sichtbar ist, was eine gleichzeitige Betrachtung ausschließt.

Schließlich ist in der CH-A-285 431 ein Bilderrahmen beschrieben, welcher ebenfalls aus zwei aufeinanderliegenden, einen Hohlraum einschließenden Rahmenteilen besteht, die gegeneinander verschwenkbar sind. Der Hohlraum kann hier kleine Gegenstände, Bilder oder Informationstafeln aufnehmen. Auch hier besteht der Nachteil, daß entweder nur das vom Rahmen eingefaßte Bild oder nur eine im Hohlraum befindliche Informationstafel für den Betrachter sichtbar sein kann.

Es stellt sich daher die Aufgabe, einen Bilderrahmen der eingangs genannten Art zu schaffen, der einfach und funktionssicher aufgebaut ist und bei dem die wahlweise sichtbare Informationstafel eine ausreichende Größe aufweisen kann, ohne störend für den Gesamteindruck des Rahmens und des eingefaßten Bildes zu wirken.

Diese Aufgabe wird erfindungsgemäß durch Bilderrahmen gemäß den unabhängigen Ansprüchen 1, 2 und 3 gelöst. Alle drei Bilderrahmen bieten im Grundzustand einem Betrachter einen völlig ungestörten Gesamteindruck von Bild und Rahmen. Den Eindruck störende Informationstafein treten im Grundzustand des Rahmens nicht in Erscheinung. Besteht bei dem Betrachter der Wunsch nach über den visuellen Eindruck hinausgehenden Informationen über das Bild, kann die Informationstafel durch den Betrachter in einfacher Weise aus einem verdeckten Zustand in einen sichtbaren, z. Bsp. schriftliche Informationen darbietenden Zustand gebracht werden. In umgekehrter Weise kann der Betrachter die Informationstafel nach Befriedigung seines Informationswunsches wieder in den verdeckten Zustand bringen und so den ungestörten Gesamteindruck von Bild und Rahmen wieder herstellen.

Gemäß den beiden ersten Lösungen kann die Informationstafel eine der Rahmenleisten oder ein Teil einer Rahmenleiste sein, die bzw. der an einer ihrer bzw. seiner Kanten am Rahmen angelenkt ist. Der Leistenteil kann dabei sowohl ein Ausschnitt der Leisteals auch der obere bzw. äußere Teil einer längsgeteilten Leiste sein. Durch Verschwenken der betreffenden Leiste oder des Leistenteils um etwa 90 bis 180 Grad wird die zuvor verdeckte Informationsfläche sichtbar. Diese Fläche kann sowohl die Innenseite der verschwenkten Leiste als auch die durch die Leiste in deren Grundstellung abgedeckte Fläche des Rahmens sein, soweit sie dem Betrachter zugwandt ist. Natürlich können auch beide Flächen als Informationsflächen genutzt werden. Zur Erleichterung der Beschriftung der Informationsfläche kann die Informationstafel auch abnehmbar ausgeführt sein.

Gemäß der dritten Lösung ist vorgesehen, daß die Informationstafel als separates Teil auf einer der Rahmenleisten des Rahmens angeordnet und außenseitig an diesem verschwenkbar angelenkt ist. Hierdurch lassen sich auch bereits vorhandene Rahmen ohne großen Aufwand mit einer wahlweise verdeckten oder sichtbaren Informationsfläche ausstatten. Dabei kann die Tafel sowohl auf der Frontfläche einer Rahmenleiste als auch auf deren Außen- oder Seitenfläche angebracht sein. Zweckmäßig ist dabei die Tafel so ausgestattet, daß sie sich bei verdeckter Informationsfläche harmonisch in den Rahmen einpaßt.

Für alle Ausführungen des Rahmens ist es im Sinne einer hohen Benutzerfreundlichkeit zweckmäßig, daß die gegeneinander verschwenkbaren Teile des Rahmens mit Rast- oder Verschlußmitteln zur Fixierung bevorzugter Positionen sowie mit Griffösen oder Knöpfen zur Handhabung versehen sind. So kann als Verschlußmittel z. Bsp. ein mit einem Schlüssel betätigbares Schloß vorgesehen sein.

Einige bevorzugte Ausführungen der Erfindung werden im folgenden anhand einer Zeichnung näher beschrieben. Die Figuren der Zeichnung zeigen im einzelnen:
Figur 1 einen Rahmen, bei welchem die Informationstafel ein verschwenkbarer Ausschnitt der unteren Rahmenleiste ist, in perspektivischer Ansicht,
Figur 2 einen Rahmen, bei welchem die Informationstafel durch die untere Rahmenleiste gebildet ist, in perspektivischer Ansicht, und
Figur 3 einen Rahmen, bei welchem die Informationstafel auf die Frontfläche der unteren Rahmenleiste aufgesetzt ist, in perspektivischer Ansicht.

Wie Figur 1 zeigt, weist das erste dargestellte Ausführungsbeispiel des erfindungsgemäßen Bilderrahmens 1 in seiner unteren Rahmenleiste 23 einen Ausschnitt 23' auf, der gegenüber dem übrigen Teil der Leiste 23 nach vorn verschwenkbar ist. Die durch den Ausschnitt 23' gebildete Informationstafel 3 weist auf ihrer im Grundzustand verdeckten Seite eine Informationsfläche 31 auf. Eine weitere mögliche Informationsfläche 31' wird durch die im Grundzustand der Informationstafel 3 verdeckte Fläche des Rahmens 1 gebildet. Die gelenkige Verbindung zwischen der Rahmenleiste 23 und der Informationstafel 3 kann beispielsweise durch ein Scharnierband erfolgen. Die seitlichen Rahmenleisten 24 und 22 sowie die obere Rahmenleiste 21 sind wie üblich ausgeführt und schließen mit der unteren Rahmenleiste 23 mit der Informationstafel 3 eine Bildfläche 10 ein. Im eingeklappten Zustand der Informationstafel 3 unterscheidet sich die untere Rahmenleiste 23 kaum von den übrigen Rahmenleisten 21, 22 und 24.

Das in Figur 2 der Zeichnung dargestellte zweite Ausführungsbeispiel der Erfindung ist in ähnlicher Weise ausgeführt wie das erste Ausführungsbeispiel, doch ist hier die Informationstafel 3 die gesamte untere Rahmenleiste 23. Hierzu ist die die Informationstafel 3 bildende untere Rahmenleiste 23 an ihrer Unterkante 23' gelenkig mit dem übrigen Teil des Rahmens 1 verbunden, beispielsweise über Scharniere. Auch in diesem Ausführungsbeispiel ergibt sich zum einen eine Informationsfläche 31 auf der im Grundzustand verdeckten Innenseite der Informationstafel 3 und eine zweite Informationsfläche 31' auf dem Teil des Rahmens 1, der durch die Tafel 3 im eingeklappten Zustand verdeckt wird. Die obere Rahmenleiste 21 ist wieder wie herkömmlich ausgeführt, die beiden seitlichen Rahmenleisten 22 und 24 sind in diesem Ausführungsbeispiel jedoch an ihren unteren Enden nicht auf Gehrung geschnitten, sondern enden stumpf, um die Informationstafel bzw. die diese bildende untere Rahmenleiste zwischen sich aufzunehmen. Auch hier ist bei eingeklapptem Zustand der Informationstafel 3 der Rahmen 1 kaum von herkömmlichen Rahmen zu unterscheiden. Statt die gesamte Leiste 23 verschwenkbar zu halten, kann diese auch in einer horizontalen oder vertikalen Ebene längsgeteilt sein, wobei dann der untere bzw. vordere Teil der Leiste 23 nach unten bzw. vorn abklappbar gehalten ist.

Die Figur 3 zeigt ein Ausführungsbeispiel des Rahmens 1, bei dem eine Informationstafel 30 auf die Frontseite der unteren Rahmenleiste 23 aufgesetzt ist. In diesem Beispiel besteht die Informationstafel 3 aus zwei gelenkig miteinander verbundenen Teilen, nämlich einer Grundplatte 32 und einer von dieser abschwenkbaren eigentlichen Informationstafel 3. Diese weist eine im eingeklappten Zustand verdeckte Informationsfläche 31 auf. Eine weitere Informationsfläche 31' bildet die durch das Herausklappen der Tafel 3 sichtbar werdende Frontseite der Grundplatte 32. Zur Erzielung einer ausreichenden Stabilität der Informationstafel 30 weist deren Grundplatte 32 einen randseitig umlaufenden Steg 32' auf, dessen Höhe vorzugsweise etwa der Dicke der ausklappbaren Tafel 3 entspricht. Zur Erleichterung der Handhabung der Informationstafel 30 weist der umlaufende Steg 32' eine Griffnut 44 auf, durch welche eine Griffkante 44' an der Tafel 3 zugänglich ist. Wie bei diesem Ausführungsbeispiel klar ersichtlich ist, kann die hier vorgestellte Informationstafel 30 an beliebiger Stelle auf der Frontseite oder der Außenseite einer der Rahmenleisten 21 bis 24 aufgesetzt werden. Damit eignet sich diese Ausführung des Rahmens 1 insbesondere für Nachrüstzwecke.

## Patentansprüche

1. Bilderrahmen mit einer Informationstafel (3, 30) welche Informationen für einen Bildbetrachter zu dem vom Rahmen (1) eingefaßten Bild trägt, wobei die Informationstafel (3, 30) einen Teil des Bilderrahmens (1) bildet und die Teile des Rahmens derart verschwenkbar miteinander verbunden sind, daß in verschwenktem Zustand eine im Rahmen (1) verdeckt angeordnete Fläche (37,37') der Informationstafel sichtbar zum Bildbetrachter hin gerichtet ist,
dadurch gekennzeichnet, daß die Informationstafel (3, 30) eine der Rahmenleisten 21, 22, 23, 24) ist, welche an ihrer äußeren Kante (23') an dem Rahmen (1) angelenkt ist.

2. Bilderrahmen nach dem Oberbegriff des Anspruchs 1, dadurch gekennzeichnet, daß die Informationstafel (3) ein Teil einer Rahmenleiste (21-24) ist, welcher an einer seiner Kanten (23') an den Rahmen (1) angelenkt ist.

3. Bilderrahmen nach dem Oberbegriff des Anspruchs 1, dadurch gekennzeichnet, daß die Informationstafel (3, 30) als separates Teil (30) auf einer der Rahmenleisten (21-24) des Rahmens (1) angeordnet und außenseitig an diesem verschwenkbar angelenkt ist.

4. Bilderrahmen nach einem der Ansprüche 1 bis 3, dadurch gekennzeichnet, daß die gegeneinander verschwenkbaren Teile (3, 21 - 24, 30) des Rahmens (1) mit Rast- oder Verschlußmitteln zur Fixierung bevorzugter Positionen sowie mit Griffösen oder Knöpfen (44, 44') zur Handhabung versehen sind.

## Revendications

1. Cadre d'image comportant une table d'information (3,30) qui porte des informations relatives à l'image encadrée par le cadre et destinées à celui qui examine l'image, la table d'information (3, 30) constituant une partie du cadre d'image (1) et les parties du cadre étant assemblées les unes aux autres de façon pivotante de telle façon qu'à l'état pivoté une surface (31, 31') de la table d'information recouverte par le cadre soit orientée pour être vue par celui qui examine l'image, caractérisé en ce que la table d'information (3, 30) est constituée par l'une des baguettes de cadre (21, 22, 23, 24) qui est articulée par son arête extérieure (23') au cadre (1).

2. Cadre d'image selon le préambule de la revendication 1, caractérisé en ce que la table d'information (3) constitue une partie d'une baguette de cadre (21 à 24) qui est articulée par son arête (23') au cadre (1).

3. Cadre d'image selon le préambule de la revendication 1, caractérisé en ce que la table d'information (3, 30) est disposée sour la forme d'une pièce séparée ou rapportée (30) sur l'une des baguettes de cadre (21 à 24) du cadre et est articulée de façon pivotante, vers l'extérieur, à celle-ci.

4. Cadre d'image selon l'une des revendications 1 à 3, caractérisé en ce que les parties articulées les unes aux autres (3, 2; 24, 30) du cadre (1) sont munies de moyens de verrouillage ou de fermeture pour leur fixation en des positions prédéterminées et également d'oeillets ou de boutons (44, 44') de maintien.

## Claims

1. A picture frame with an information plate (3, 30) which carries information on the picture held in the frame (1) for a person looking at the picture, the information plate (3, 30) forming part of the picture frame (1) and the parts of the frame being pivotably connected to each other so that in the pivoted-out state a surface (31, 31') of the information plate which is arranged so as to be hidden in the frame (1) is directed at the person looking at the picture so that it is visible, characterised in that the information plate (3, 30) is one of the frame bars (21, 22, 23, 24) which is articulated to the frame (1) at its outer edge (23').

2. A picture frame according to the introductory clause of Claim 1, characterised in that the information plate (3) is part of a frame bar (21-24) which is articulated to the frame (1) by one of its edges (23').

3. A picture frame according to the introductory clause of Claim 1, characterised in that the information plate (3, 30) is arranged as a separate part (30) on one of the frame bars (21-24) of the frame (1) and is pivotably articulated thereto on the outside.

4. A picture frame according to one of Claims 1 to 3, characterised in that the parts (3,21-24,30) of the frame (1) which are pivotable with respect to each other are provided with catch means or closing means for fixing in preferred positions and with gripping eyes or knobs (44, 44') for manipulation.
